# FASCICULE DE BREVET EUROPEEN

(11) **EP 1 437 952 B1**
(45) Date de publication et mention de la délivrance du brevet: **04.10.2006**
(21) Numéro de dépôt: 02748539.0
(22) Date de dépôt: 21.08.2002
(51) Int. Cl.: A44C 5/24

(54) **BRACELET MUNI D UN FERMOIR**
ARMBAND MIT VERSCHLUSS
BRACELET PROVIDED WITH A CLASP

(30) Priorité: 08.09.2001 CH 166801
(43) Date de publication de la demande: 21.07.2004
(73) Titulaire: Tag-Heuer S.A., 2074 Marin-Epagnier (CH)
(72) Inventeur: TETU, Guillaume, CH-2000 Neuchâtel (CH); BURGENER, François, CH-2012 Auvernier (CH)
(74) Mandataire: P&TS Patents & Technology Surveys SA
(86) Numéro de dépôt international: PCT/CH2002/000455
(87) Numéro de publication internationale: WO 2003/022090

(56) Documents cités:
- EP-A- 0 461 675
- EP-A- 0 904 709
- EP-A- 0 913 106
- WO-A-98/30123
- DE-A- 3 520 122

## Description

La présente invention concerne un bracelet muni d'un fermoir, en particulier un bracelet muni d'un fermoir à boucle déployante.

Différents types de fermoirs à boucle déployante ont déjà été proposés notamment pour des bracelets de montre. Ils comprennent souvent deux ou parfois trois lames articulées entre elles et qui se replient en position fermée sous un couvercle. Une des lames, ou parfois le couvercle, comprend un système d'accrochage permettant de maintenir les lames en position repliée.

Un exemple de tel fermoir est décrit par exemple dans CH-A5-668353. Dans ce document, le système d'accrochage du couvercle comprend deux poussoirs munis de crochets qui viennent s'accrocher contre les rebords des lames pour les maintenir en position fermée sous l'action des ressorts de poussoir. Le fermoir peut être ouvert en appuyant sur les poussoirs contre la force des ressorts, de manière à libérer lesdits crochets. Le système d'accrochage est entièrement contenu sous le couvercle à l'exception des têtes de poussoir qui en dépassent.

Le couvercle de fermoir est formé d'une simple tôle repliée sur deux côtés. Bien que ce procédé soit économique, il ne permet pas d'obtenir un fermoir de bel aspect. En particulier il n'est pas possible d'obtenir un fermoir d'aspect aussi massif et avec le même traitement de surface que les autres maillons métalliques du bracelet, qui sont généralement obtenus par usinage avec enlèvement de copeaux de façon à leur donner une forme "sculptée" esthétique et dépourvues d'aspérités. Par ailleurs, la face inférieure du couvercle comporte de nombreuses portions concaves dans lesquelles le mécanisme de fermeture est clairement visible. Cette partie est très difficile à nettoyer et risque de surcroît de mal fonctionner lorsqu'elle est soumise à la transpiration et aux déchets de peau du porteur. Par ailleurs, il n'est pas rare que des poils ou mêmes de parties de peau se coincent sous le fermoir, rendant le fermoir inconfortable.

Un fermoir présentant les mêmes inconvénients est décrit par exemple dans le document EP-A1-0908112 et dans le document EP-A1-0914781. Dans ce dernier cas, une des deux lames du fermoir est constituée par deux bras juxtaposés. Le mécanisme de fermeture utilise la tendance naturelle des deux bras à s'écarter l'un de l'autre par élasticité. Le fermoir peut être ouvert en rapprochant les deux bras l'un de l'autre en agissant sur deux poussoirs disposés à cet effet. La sécurité de la fermeture dépend toutefois de la force élastique d'écartement des deux bras l'un de l'autre, qui tend à diminuer avec le temps.

Dans les dispositifs décrits dans les documents ci-dessus, un des brins du bracelet est fixé à l'intérieur du couvercle, entre les deux bords repliés. Le fermoir est donc nécessairement plus large et plus épais que le brin correspondant, ce qui s'avère dans la plupart des bracelets inesthétiques ou pose en tous les cas une contrainte esthétique supplémentaire. En particulier, ce type de construction ne permet pas de donner un aspect continu à l'ensemble maillons-fermoir.

Un but de la présente invention est donc de proposer un bracelet muni d'un fermoir à boucle déployante qui évite les inconvénients de l'art antérieur.

Selon l'invention, ces buts sont atteints au moyen d'un bracelet présentant les caractéristiques de la revendication indépendante, des variantes d'exécution préférentielles étant par ailleurs indiquées dans les revendications dépendantes.

En particulier, ces buts sont atteints au moyen d'un fermoir de bracelet comprenant une première lame, au moins une deuxième lame articulée avec la première lame, un couvercle, l'extrémité libre de la première lame étant articulée avec ledit premier brin du bracelet, l'extrémité libre de la deuxième lame étant articulée avec ledit couvercle, ledit couvercle étant lié au deuxième brin du bracelet, le couvercle comprenant un système d'accrochage permettant de maintenir les premières et deuxièmes lames en position fermée et de les libérer en agissant manuellement sur le système d'accrochage pour ouvrir le fermoir, et dans lequel le couvercle comprend un boîtier et un capot fermant le couvercle. Le boîtier comporte des parois massives d'épaisseur inégales entre elles obtenues par exemple par usinage avec enlèvement de copeaux, par moulage et/ou par étampage (matriçage) avec des profondeurs d'étampage variables. La largeur des lames est inférieure ou égale à la largeur du couvercle, de manière à ce que les extrémités libres des lames soient repliées et dissimulées sous le couvercle quand le fermoir est fermé. Les parois du boîtier délimitent entre elles et avec le capot un volume interne dans lequel le système d'accrochage est au moins partiellement logé.

Ces caractéristiques ont notamment pour avantage de pouvoir donner au fermoir de bracelet un aspect externe très proche de l'aspect des autres maillons du bracelet. En particulier, il est possible d'usiner, de mouler et/ou ou d'étamper le fermoir pour que le profil de ses bords latéraux soit le même que le profil des bords latéraux desdits maillons. La largeur et l'état de surface du boîtier sont en outre de préférence égaux à ceux des rangées de maillons du bracelet. Ces caractéristiques qui ne peuvent pas être obtenues facilement à partir d'un couvercle formé par pliage d'une tôle d'épaisseur constante permettent d'obtenir un ensemble bracelet-fermoir d'aspect uniforme et compact extrêmement plaisant.

Par ailleurs, le capot de protection qui ferme la face inférieure du boîtier de couvercle permet de protéger efficacement le système d'accrochage du fermoir et d'éviter qu'il ne se bloque suite à l'intrusion de poussières ou de déchets. L'ensemble boîtier-capot peut être dépourvu d'arêtes ou d'angles vifs, le rendant d'autant moins salissant et plus confortable au porter. Dans une variante préférentielle, le capot est réalisé à partir d'une simple tôle économique tandis que le boîtier, qui détermine la forme externe du couvercle, possède un aspect plus massif obtenu par usinage avec enlèvement de copeaux, par moulage ou étampage. Le capot peut éventuellement être supprimé lorsque l'épaisseur du couvercle doit être réduite, par exemple dans le cas d'un bracelet en cuir.

Selon un autre avantage de l'invention, il est possible de fixer ledit couvercle directement avec une rangée de maillons ordinaire du bracelet. Il n'est donc pas nécessaire de modifier les maillons les plus proches du couvercle; le système de fixation avec le couvercle est le même, ou est du moins compatible avec le système employé pour assembler les rangées de maillons entre elles.

D'autres avantages de la présente invention ressortiront à la lecture de la description donnée à titre d'exemple et illustrée par les figures annexées qui montrent:
La figure 1 une vue en perspective et en éclaté d'un fermoir de bracelet selon l'invention.
La figure 2 une vue en perspective et en éclaté, de dessous, d'une première variante de couvercle de fermoir selon l'invention.
La figure 3 une vue latérale du système d'accrochage du fermoir de l'invention.
La figure 4 une vue en perspective et en éclaté, de dessous, d'une deuxième variante de couvercle de fermoir selon l'invention.

La figure 1 illustre un exemple de fermoir selon l'invention. Ce fermoir est par exemple destiné à être utilisé pour fermer un bracelet de montre du type décrit dans la demande de brevet WO0065948. Une seule rangée formée de deux maillons 1,2 d'un des deux brins du bracelet est représentée sur la figure. Dans cet exemple, chaque rangée est constituée d'un maillon droit 1 et d'un maillon gauche symétrique 2. L'invention n'est toutefois pas limitée à des bracelets comportant deux maillons par rangée ; il serait possible par exemple d'insérer un ou plusieurs maillons intermédiaires entre les maillons marginaux 1 et 2. De même, l'invention n'est pas limitée à la forme particulière de maillons illustrée. Il est en outre également possible d'utiliser le fermoir de l'invention avec des bracelets non métalliques, par exemple avec des bracelets en cuir ou en caoutchouc. Le fermoir lui-même est de préférence réalisé en métal, mais pourrait aussi être en matériau synthétique ou composite.

Les maillons 1 et 2 de chaque rangée sont maintenus l'un contre l'autre entre une portion des maillons de la rangée suivante. Une tige cylindrique traverse tous les maillons de chaque rangée par une ouverture présentant un diamètre légèrement supérieur à celui de la tige, de manière à permettre un pivotement sans jeu des rangées de rayons les unes par rapport aux autres.

Le fermoir comporte une première lame 7 et une deuxième lame 8 reliées entre elles de manière articulée au moyen d'un axe 70. Les lames peuvent être en acier ou en métal précieux; il est toutefois aussi possible d'utiliser des lames flexibles, par exemple des lames en caoutchouc ou en matériau synthétique, dont le rayon de courbure s'adapte au poignet du porteur. La première lame 7 comporte deux bras séparés par une fente 73 dans laquelle la deuxième lame 8 vient se loger en position repliée, en sorte que les deux lames repliées n'occupent qu'une seule épaisseur. La première lame 7 est reliée de manière articulée autour d'une tige 31 avec une pièce 3 de connexion au premier brin du bracelet et traversant des ouvertures 71 dans des cornes solidaires de la première lame 7. La forme de la pièce de connexion 3 permet de maintenir les deux maillons 1, 2 de la première rangée l'un contre l'autre et de les articuler autour d'une tige 32. La tige 31 est de préférence visible et accessible depuis les flancs de la pièce de connexion 3; il est ainsi possible de la chasser au moyen d'un outil approprié pour retirer les maillons 1 et 2 et modifier ainsi la longueur du bracelet. Dans une variante, il est aussi possible de renoncer à la pièce intermédiaire 3 et de relier les premiers maillons 1,2 directement avec la première lame 7 dont la forme sera adaptée en conséquence.

La deuxième lame 8 est reliée avec le couvercle 4,6 du fermoir autour d'un axe 81 traversant des ouvertures 41. Le couvercle comprend un boîtier 4 et un capot 6 fixés l'un à l'autre de manière amovible. Selon l'invention, les ouvertures 41 se trouvent dans un plan entre le plan du capot 6 et la surface supérieure du capot ; de cette manière, la liaison boîtier 4-deuxième lame 8 n'augmente pas l'épaisseur totale du couvercle. On minimise en outre ainsi le risque de pincement de peau ou de poils au niveau de cette articulation. Les ouvertures 41 sont en outre disposées sur le côté du couvercle opposé au deuxième brin du bracelet (à gauche sur la figure) de manière à augmenter la longueur de la deuxième lame 8 et l'ampleur du déploiement du bracelet. Lors de l'ouverture du fermoir, cette construction permet en outre de maintenir naturellement le couvercle 4,6 dans un plan entre le plan de la la deuxième lame 8 et le plan du deuxième brin du bracelet, facilitant ainsi la manipulation du couvercle qui ne risque pas de basculer dans une position verticale perpendiculaire au bracelet.

Une échancrure dans le couvercle 4 permet d'y fixer directement une rangée de deux maillons du deuxième brin du bracelet (non représenté). La forme de l'échancrure correspond à la forme de l'échancrure qui se forme entre deux maillons métalliques juxtaposés de chaque rangée du bracelet ; il est ainsi possible de fixer n'importe quels maillons ordinaires directement au couvercle. Les maillons sont reliés de manière articulée au moyen d'une tige 42 et maintenus entre les deux flancs parallèles 47 du boîtier. La tige 42 peut de préférence également être retirée pour supprimer ou ajouter des rangées de maillons afin de modifier la longueur du bracelet. Tous les axes permettant de fixer le couvercle au fermoir et au bracelet traversent des ouvertures 41, 42 à travers le capot massif 4, évitant de solliciter le capot 6 moins rigide.

Le capot 6 permet de fermer la face inférieure du couvercle 4 en laissant un volume vide 45 pour y loger le système d'accrochage 5. Ce système d'accrochage permet de maintenir le boîtier de couvercle 4 en position repliée par dessus le premier brin 7. Le capot 6 est muni de deux fentes 60 que traversent des crochets 500, 510 (visibles sur la figure 3) agissant en organes de maintien pour venir s'accrocher en position de fermeture avec la première lame 7 en traversant des ouvertures 72 prévues à cet effet. Les crochets sont guidés entre la position de maintien et la position de libération par les bords des fentes 60. Le fermoir peut être ouvert en pressant simultanément sur les deux poussoirs 54, 55 qui sortent de chaque côté du couvercle 4 par des ouvertures latérales 40, de manière à rapprocher les crochets l'un de l'autre pour les dégager des ouvertures 72. Il est impossible d'ouvrir le fermoir en actionnant un seul poussoir. Les crochets 500, 510 sont directement liés aux boutons 54, 55 ; l'utilisateur perçoit ainsi directement l'amplitude du déplacement effectué par les crochets, ce qui lui permet de parfaitement sentir l'action du bouton et le moment où le décrochement est effectué. Les ouvertures 40 traversant les parois latérales 46, 48 du boîtier 4 permettent de maintenir le système d'accrochage 5 même lorsque le capot 6 est dévissé, facilitant ainsi le démontage du couvercle par exemple pour le nettoyage.

Les ouvertures 72 permettant de fixer les crochets 500, 510 du couvercle sont disposées de chaque côtés de la deuxième lame 8, plutôt que dans son prolongement. Ces moyens de fixation ne limitent ainsi pas la longueur maximale de la deuxième lame qui est presque aussi longue que la première lame 7. Cette caractéristique permet de maximiser l'ampleur du déploiement d'une boucle de longueur donnée.Une première variante de couvercle est représentée sur les figures 2 et 3. Dans cet exemple, le couvercle est constitué par un boîtier 4 et un capot 6 vissé sur ce boîtier au moyen de deux vis au travers de trous 61 qui sont engagées dans des filetages 43 et de préférence bloquées par un point de colle. Les vis sont apparentes uniquement sur la face inférieure du couvercle. Lorsque le fermoir est replié, c'est-à-dire lorsque le bracelet est porté, son aspect externe est déterminé exclusivement par le boîtier 4 tandis que le capot 6 et les vis sont cachés entre le boîtier 4 et les lames 7,8. L'aspect extérieur du boîtier est donc plus soigné que celui du capot 6. Dans cet exemple, le boîtier 4 est d'aspect massif et est de préférence fabriqué par usinage avec enlèvement de copeaux, par moulage et/ou par étampage avec une profondeur variable, c'est-à-dire de préférence avec le même procédé que celui employé pour la fabrication des maillons du bracelet 1, 2. Par étampage à profondeur variable, on entend ici un procédé d'étampage avec un poinçon et/ou une matrice comportant une surface d'appui avec la pièce à étamper non plane.

On peut ainsi fabriquer un boîtier comportant des parois massives 44, 46, 48 d'épaisseur inégales entre elles, et dont le profil externe 49 des bords latéraux est de préférence le même que le profil 10 des bords latéraux des maillons 1, 2 du bracelet. En particulier, la paroi supérieure 44 fermant la partie supérieure du volume interne 45, 95 est nettement plus fine que les parois latérales 46, 48.

On appliquera aussi de préférence le même état de surface au boîtier 4 qu'aux maillons 1, 2. Enfin, dans une variante préférentielle, la largeur du boîtier est égale à celle des rangées de maillons du bracelet. La largeur des lames 7 et 8 est de préférence inférieure à celle du couvercle et des maillons, en sorte qu'ils sont cachés sous le bracelet et le couvercle. Il est ainsi possible d'obtenir un ensemble bracelet-fermoir homogène très esthétique et confortable, qu'il ne serait pas possible de réaliser si le boîtier était fabriqué par pliage de tôle ou par un procédé d'usinage différent de celui mis en oeuvre pour les maillons.

Le capot 6 qui est le plus souvent caché peut être fabriqué avec un procédé plus économique, dans cet exemple par pliage et étampage d'une tôle plane d'épaisseur régulière. Il est logé dans un épaulement 430 dans le boîtier 4, de manière à éviter toute arête susceptible de blesser ou d'irriter le porteur de la montre. L'ensemble boîtier-capot est ainsi pratiquement dépourvu de toute saillie et présente un aspect externe compact. La face externe du capot 6 est plane et vient en appui sur toute sa longueur contre les lames 7, 8 du fermoir replié, en sorte qu'aucune accumulation de saleté ne vient se déposer sous le couvercle. La face supérieure du boîtier 4 est en revanche de préférence arquée dans le sens de la courbure du bracelet. Le couvercle 4, 6 est dépourvu d'angles abrupts ou de portions concaves, ce qui le rend moins salissant. Enfin le capot 6 permet de protéger efficacement le système d'accrochage 5 contre les poussières ou les déchets, et d'éviter qu'il ne se bloque.

Le capot 6 est muni dans cet exemple d'une languette 62 qui empêche que le capot ne se désolidarise du boîtier 4 lorsque le fermoir est en position fermée, même si les vis dans les trous 61 devaient par accident se dévisser complètement. en position fermée, même si les vis dans les trous 61 devaient par accident se dévisser complètement.

La figure 3 montre le détail du système d'accrochage 5 du couvercle en position fermée. Il comprend dans cet exemple deux poussoirs 54, 55 munis chacun de deux évidements 51, 50. Les deux extrémités de deux tiges extensibles 52, 53 sont logées dans les deux évidements 51, 50 des deux poussoirs. Les tiges extensibles 52, 53 sont dans cet exemple constituées par une tige métallique médiane et par un ressort à boudin 520, 521 logé au fond de chaque évidement, aux deux extrémités des tiges. Il serait cependant aussi possible dans une variante de ne mettre qu'un seul ressort à une des deux extrémités des deux tiges 52, 53 ou dans une autre variante préférentielle non illustrée d'utiliser des barrettes constituées de deux demi-tiges creuses à l'intérieur desquelles est logé un ressort à boudin tendant à écarter ces tiges.

L'utilisation de deux tiges parallèles 52, 53 permet d'assurer que les poussoirs 51, 52 se déplacent sans pivoter lorsqu'ils sont actionnés. Dans une variante plus économique ou adaptée à des fermoirs plus petits, il est cependant possible d'utiliser une seule tige au lieu de deux, par exemple une tige extensible de forme non cylindrique. Il est aussi possible, mais déconseillé, d'utiliser un seul poussoir agissant sur un seul crochet plutôt qu'un système d'accrochage à double poussoir.

La figure 4 illustre une variante de couvercle selon l'invention. Dans cette variante, le capot 10 est fixé au boîtier 9 du couvercle à l'aide des tiges 91 respectivement 92 permettant d'assembler le couvercle 9, 10 avec la deuxième lame du fermoir 8, respectivement avec le deuxième brin du bracelet. La tige 91 traverse une extrémité du boîtier, les trous 102 dans le capot et l'ouverture 81 dans la deuxième lame 8. L'autre tige 92 traverse l'autre extrémité du boîtier, les trous 101 dans le capot et les deux maillons non représentés de la première rangée du deuxième brin. Cette variante n'utilise donc pas de vis qui sont toujours susceptibles de se dévisser. En revanche, le capot 10 ne peut pas être fabriqué à partir d'une simple tôle mais doit être usiné par enlèvement de copeaux, moulé ou étampé avec un poinçon/une matrice non plan, ce qui le renchérit. En outre les tolérances d'usinage doivent être précises afin d'éviter que le capot ne se soulève en laissant sortir le système d'accrochage 5 lorsque la tige 91 est retirée pour modifier la longueur du bracelet.

Dans cette variante, le boîtier 9 détermine aussi l'aspect esthétique du fermoir fermé. Il présente donc également des parois 94, 96, 98 d'épaisseur inégales entre elles en fonction de l'esthétique souhaitée.

On comprendra que le bracelet de l'invention est avant tout caractérisé par la structure particulière du couvercle de fermoir. Ce couvercle peut cependant aussi être utilisé avec des fermoirs d'autres types, notamment des fermoirs à trois lames du type portefeuille ou papillon, ou des fermoirs permettant un réglage de longueur.

## Revendications

1. Bracelet muni d'un fermoir à boucle déployante comprenant:
une première lame (7),
au moins une deuxième lame (8) articulée avec ladite première lame,
un couvercle (4),
l'extrémité libre de la première lame (7) étant articulée avec un premier brin du bracelet (1,2),
l'extrémité libre de la deuxième lame (8) étant articulée avec ledit couvercle (4),
ledit couvercle (4) étant lié au deuxième brin du bracelet,
ledit couvercle comprenant un système d'accrochage (5) permettant de maintenir lesdites premières et deuxièmes lames en position fermée et de les libérer en agissant manuellement sur ledit système d'accrochage pour ouvrir ledit fermoir,
ledit couvercle comprenant un boîtier (4) et un capot (6) fermant ledit couvercle,
lesdites parois du boîtier délimitant entre elles et avec ledit capot un volume interne (45; 95) dans lequel ledit système d'accrochage est au moins partiellement logé,
**caractérisé en ce que** ledit boîtier comporte des parois massives (44,46,48 ; 94,96,98) d'épaisseur inégales entre elles,
et **en ce que** les extrémités libres desdites lames sont rabattues sous ledit couvercle quand le fermoir est fermé.

2. Bracelet selon la revendication 1, dans lequel ledit système d'accrochage (5) comprend
au moins un organe de maintien (500, 510) pour maintenir lesdites lames (7, 8) l'une contre l'autre en position repliée lorsque ledit organe de maintien se trouve en position de fermeture,
au moins un organe élastique (52, 53, 520, 521) pour forcer le ou les organes de maintien en position de fermeture,
au moins un poussoir (54, 55) pour agir contre la force du ou des organes élastiques et libérer le ou les organes de maintien en appuyant sur le poussoir.

3. Bracelet selon la revendication 2, dans lequel ledit capot comprend en outre au moins une ouverture (60), le ou lesdits organes de maintien (500, 510) étant guidés par les bords de ladite ouverture entre la position de fermeture et la position de libération du fermoir.

4. Bracelet selon l'une des revendications 2 ou 3, comprenant deux poussoirs (54, 55), le ou lesdits organes de maintien étant libérés uniquement lorsque lesdits deux poussoirs sont actionnés séparément.

5. Bracelet selon l'une des revendications 2 à 4, dans lequel ledit organe élastique comprend au moins une tige extensible (52, 53) dont chacune des deux extrémités vient se loger dans un évidement (50, 51) dans deux poussoirs distincts,
ledit au moins un organe de maintien comprenant deux crochets (500, 510) solidaires chacun d'un desdits poussoirs (50, 51) et accrochant dans ladite position de fermeture au moins une desdites lames.

6. Bracelet selon la revendication 5, ledit organe élastique comprenant deux tiges (52, 53) parallèles l'une à l'autre.

7. Bracelet selon l'une des revendications précédentes, dans lequel ledit système d'accrochage (5) coopère avec des moyens d'accrochage (72) disposées sur la première lame (7) de chaque côtés de la deuxième lame (8) de manière à éviter de limiter la longueur maximale de la deuxième lame (8).

8. Bracelet selon l'une des revendications précédentes, ledit capot (6) étant fixé de manière amovible audit boîtier (4).

9. Bracelet selon la revendication 8, ledit capot (6) étant vissé audit boîtier (4).

10. Bracelet selon la revendication 8, ledit boîtier (4) étant lié audit deuxième brin et à ladite deuxième lame par des tiges (41; 42) permettant une liaison articulée.

11. Bracelet selon la revendication 10, lesdites tiges (41, 42) étant dans le même plan entre le plan dudit capot (6) et la face supérieure dudit boîtier (4).

12. Bracelet selon la revendication 11, une desdites tiges étant disposée à chaque extrémité longitudinale dudit boîtier (4).

13. Bracelet selon l'une des revendications 8 à 12, ledit capot (6) comprenant une languette (62) empêchant que le capot (6) ne puisse se désolidariser dudit boîtier (4) lorsque ledit fermoir est en position fermée, même lorsque ledit capot est dévissé.

14. Bracelet selon l'une des revendications 8 à 13, ledit capot (6) étant vissé sur ledit boîtier (4) au moyen de vis apparentes uniquement sur la face inférieure dudit couvercle.

15. Bracelet selon l'une des revendications précédentes, ledit capot (6) étant formé à partir d'une tôle d'épaisseur régulière.

16. Bracelet selon l'une des revendications précédentes, ledit capot (10) étant fixé audit boîtier (9) à l'aide des tiges (91, respectivement 92) permettant d'assembler le couvercle (9, 10) avec la deuxième lame du fermoir (8), respectivement avec le deuxième brin du bracelet.

17. Bracelet selon l'une des revendications précédentes, lesdits brins comprenant chacun plusieurs maillons (1, 2), le profil des bords latéraux (49) dudit boîtier étant le même que le profil des bords latéraux (10) desdits maillons (1, 2).

18. Bracelet selon l'une des revendications précédentes, lesdits brins comprenant chacun plusieurs rangées de maillons (1, 2), la largeur et l'état de surface dudit fermoir étant égaux à ceux des rangées de maillons (1, 2) dudit bracelet.

19. Bracelet selon l'une des revendications précédentes, lesdits brins comprenant chacun plusieurs rangées de maillons constituées chacune d'un maillon droit (1) et d'un maillon gauche symétrique (2) maintenus l'un contre l'autre entre une portion des maillons de la rangée suivante,
les deux maillons de la rangée liée audit couvercle (4) étant maintenus de la même manière entre deux flancs parallèles (47) dudit boîtier.

## Claims

1. Bracelet provided with a foldable clasp, comprising:
a first arm (7),
at least a second arm (8) articulated with said first arm,
a cover (4),
the free extremity of the first arm (7) being articulated with a first portion of the bracelet (1, 2),
the free extremity of the second arm (8) being articulated with said cover (4),
said cover (4) being connected to the bracelet's second portion,
said cover comprising a locking system (5) enabling the first and second arms to be held in closed position and to be released by acting manually on said locking system to open said clasp,
said cover comprising a casing (4) and a base (6) closing said cover,
said sides of the casing defining between them and with the base an internal volume (45, 95) in which said locking system is at least partially accommodated,
**characterized in that** said casing comprises solid sides (44,46,48; 92,96,98) of uneven thickness,
and **in that** the free extremities of said arms are folded back under said cover when the clasp is closed.

2. Bracelet according to claim 1, wherein said locking system (5) comprises:
at least one holding element (500, 510) for holding said arms (7,8) against one another in folded position when said holding element is in closed position,
at least one elastic element (52, 53, 510, 521) for forcing the holding element or elements into closed position,
at least one push-piece (54, 55) for acting against the force of the elastic element or elements and releasing the holding element or elements by pressing on the push-piece.

3. Bracelet according to claim 2, wherein said base further comprises at least one opening (60), said holding element or elements (500, 510) being guided by the edges of said opening between the closed position and the released position of the clasp.

4. Bracelet according to one of the claims 2 or 3, comprising two push-pieces (54, 55), said holding element or elements being released only when said two push-pieces are actuated separately.

5. Bracelet according to one of the claims 2 to 4, wherein said elastic element comprises at least one extensible rod (52, 53), each of whose two extremities comes to lodge in a recess (50, 51) in two distinct push-pieces,
said at least one holding element comprising two hooks (500, 510), each being integral to one of said push-pieces (50, 51) and hooking in said closed position at least one of said arms.

6. Bracelet according to claim 5, said elastic element comprising two rods (52, 53) parallel to one another.

7. Bracelet according to one of the preceding claims, wherein said locking system (5) works with the hooking means (72) disposed on the first arm (7) on each side of the second arm (8) so as to avoid limiting the maximal length of the second arm (8).

8. Bracelet according to one of the preceding claims, said base (6) being removably fastened to said casing (4).

9. Bracelet according to claim 8, said base (6) being screwed onto said casing (4).

10. Bracelet according to claim 8, said casing (4) being connected to said second portion and to said second arm by rods (41; 42) enabling an articulated connection.

11. Bracelet according to claim 10, said rods (41; 42) being in the same plane between the plane of said base (6) and the upper side of said casing (4).

12. Bracelet according to claim 11, one of said rods being disposed at each longitudinal extremity of said casing (4).

13. Bracelet according to one of the claims 8 to 12, said base (6) comprising a tongue (62) preventing the base (6) from becoming disunited from said casing (4) when said clasp is in closed position, even if said base is unscrewed.

14. Bracelet according to one of the claims 8 to 13, said base (6) being screwed onto said casing (4) by means of screws visible only on the lower side of said cover.

15. Bracelet according to one of the preceding claims, said base (6) being formed from a plate of even thickness.

16. Bracelet according to one of the preceding claims, said base (10) being fastened to said casing (9) by means of the rods (91, respectively 92) enabling the cover (9, 10) to be assembled with the clasp's second arm (8), respectively with the bracelet's second portion.

17. Bracelet according to one of the preceding claims, said portions each comprising several links (1, 2), the profile of said casing's lateral sides (49) being the same as the profile of the lateral sides (10) of said links (1, 2).

18. Bracelet according to one of the preceding claims, said portions each comprising several rows of links (1, 2), the width and surface conditioning of said clasp being the same as those of said bracelet's rows of links (1, 2).

19. Bracelet according to one of the preceding claims, said portions each comprising several rows of links constituted each of a right link (1) and of a symmetrical left link (2) held against each other between a portion of the links of the next row,
the two links of the row connected to said cover (4) being held in the same way between two parallel flanks (47) of said casing.

## Patentansprüche

1. Armband, versehen mit einer Schliesse mit einer faltbaren Schnalle, umfassend:
eine erste Klinge (7),
mindestens eine mit der besagten ersten Klinge artikulierte zweite Klinge (8),
einen Deckel (4),
wobei das freie Ende der ersten Klinge (7) mit einem ersten Strang des Armbands (1, 2) artikuliert ist,
wobei das freie Ende der zweiten Klinge (8) mit dem besagten Deckel (4) artikuliert ist,
wobei der besagte Deckel (4) mit dem zweiten Strang des Armbands verbunden ist,
wobei der besagte Deckel ein Einhängsystem (5) umfasst, das erlaubt, die besagten ersten und zweiten Klingen in geschlossener Position zu halten, und um sie zu lösen, indem das besagte Einhängsystem manuell betätigt wird, um die besagte Schliesse zu öffnen,
wobei der Deckel eine Schale (4) und eine den besagten Deckel schliessende Abdeckung (6) umfasst,
wobei die besagten Wände der Schale zusammen und mit der besagten Abdeckung ein Innenvolumen (45; 95) abgrenzen, worin das besagte Einhängsystem mindestens teilweise untergebracht wird,
**dadurch gekennzeichnet, dass** die besagte Schale Massivwände (44,46,48; 94,96,98) umfasst, deren Dicke zu einander unterschiedlich ist,
und dass die freien Enden der besagten Klingen unter den besagten Deckel zurückgeklappt werden, wenn die Schliesse geschlossen ist.

2. Armband gemäss dem Anspruch 1, worin das besagte Einhängsystem (5) umfasst:
mindestens ein Halteorgan (500, 510), um die besagten Klingen (7, 8) gegen einander in geschlossener Position zu halten, wenn sich das besagte Halteorgan in der Verschlussposition befindet,
mindestens ein elastisches Organ (52, 53, 520, 521), um das oder die Halteorgane in die Verschlussposition zu zwingen,
mindestens einen Drücker (54, 55), um gegen die Kraft des oder der elastischen Organe zu wirken und das oder die Halteorgane durch Drücken auf den Drücker zu lösen.

3. Armband gemäss dem Anspruch 2, worin die besagte Abdeckung ferner mindestens eine Öffnung (60) umfasst, wobei das oder die Halteorgane (500, 510) durch die Ränder der besagten Öffnung zwischen der Verschlussposition und der Schliesselöseposition geführt werden.

4. Armband gemäss einem der Ansprüche 2 oder 3, mit zwei Drückern (54, 55), wobei das oder die Halteorgane nur dann gelöst werden, wenn die besagten zwei Drücker separate getätigt werden.

5. Armband gemäss einem der Ansprüche 2 bis 4, worin das besagte elastische Organ mindestens eine ausdehnbare Welle (52, 53) umfasst, deren beide Enden jeweils in eine Aushöhlung (50, 51) in zwei verschiedenen Drückern eingeführt werden,
wobei das besagte mindestens eine Halteorgan zwei Haken (500, 510) umfasst, die jeweils mit einem der Drücker (50, 51) aus einem Stück sind und die in der besagten Verschlussposition mindestens an einer der besagten Klingen anhängt.

6. Armband gemäss Anspruch 5, wobei das elastische Organ zwei zu einander parallele Strängen (52, 53) umfasst.

7. Armband gemäss einem der vorhergehenden Ansprüche, worin das besagte Einhängsystem (5) mit Einhängmitteln (72) arbeitet, die auf der ersten Klinge (7) auf jeder Seite der zweiten Klinge (8) angeordnet sind, um eine Kürzung der maximalen Länge der zweiten Klinge (8) zu vermeiden.

8. Armband gemäss einem der vorhergehenden Ansprüche, wobei die besagte Abdeckung (6) auf abnehmbare Weise mit der besagten Schale (4) befestigt wird.

9. Armband gemäss Anspruch 8, wobei die besagte Abdeckung (6) an der besagten Schale (4) angeschraubt wird.

10. Armband gemäss Anspruch 8, wobei die besagte Schale (4) mit dem besagten zweiten Strang und mit der besagten zweiten Klinge durch Wellen (41; 42) verbunden ist, was eine artikulierte Verbindung ermöglicht.

11. Armband gemäss Anspruch 10, wobei die besagten Wellen (41, 42) in der gleichen Ebene zwischen der Ebene der besagten Abdeckung (6) und der Oberseite der besagten Schale (4) liegen.

12. Armband gemäss Anspruch 11, wobei eine der besagten Wellen an jedem Längsende der besagten Schale (4) angeordnet wird.

13. Armband gemäss einem der Ansprüche 8 bis 12, wobei die besagte Abdeckung (6) eine Lasche (62) umfasst, welche verhindert, dass die Abdeckung (6) von der besagten Schale (4) getrennt werden kann, wenn sich die besagte Schliesse in geschlossener Position befindet, sogar wenn die besagte Abdeckung abgeschraubt ist.

14. Armband gemäss einem der Ansprüche 8 bis 13, wobei die besagte Abdeckung (6) auf der besagten Schale (4) mittels Schrauben angeschraubt ist, die nur auf der Unterseite des besagten Deckels sichtbar sind.

15. Armband gemäss einem der vorhergehenden Ansprüche, wobei die besagte Abdeckung (6) aus einem Blech regelmässiger Dicke geformt wird.

16. Armband gemäss einem der vorhergehenden Ansprüche, wobei die besagte Abdeckung (10) an der besagten Schale (9) mittels der Wellen (91 bzw. 92) befestigt wird, die das Zusammenbauen des Deckels (9, 10) mit der zweiten Klinge der Schliesse (8) bzw. mit dem zweiten Strang des Armbands ermöglicht.

17. Armband gemäss einem der vorhergehenden Ansprüche, wobei die besagten Stränge jeweils mehrere Glieder (1, 2) umfassen, wobei das Profil der Seitenränder (49) der besagten Schale gleich wie das Profil der Seitenränder (10) der besagten Glieder (1, 2) ist.

18. Armband gemäss einem der vorhergehenden Ansprüche, wobei die besagten Strängen jeweils mehrere Reihen von Gliedern (1, 2) umfassen, wobei die Breite und die Oberflächengüte der besagten Schliesse gleich wie diejenigen der Reihen von Gliedern (1, 2) des besagten Armbands sind.

19. Armband gemäss einem der vorhergehenden Ansprüche, wobei die besagten Strängen jeweils mehrere Reihen von Gliedern umfassen, welche jeweils aus einem rechten (1) und einem symmetrischen linken (2) Glied bestehen, die gegen einander zwischen einer Portion der Glieder der nächsten Reihe gehalten werden,
wobei die zwei Glieder der mit dem besagten Deckel (4) verbundenen Glieder auf die gleiche Weise zwischen zwei parallelen Flanken (47) der besagten Schale gehalten werden.
